# EUROPÄISCHE PATENTSCHRIFT

(11) **EP 0 822 613 B1**
(45) Veröffentlichungstag und Bekanntmachung des Hinweises auf die Patenterteilung: **06.03.2002**
(21) Anmeldenummer: 97112615.6
(22) Anmeldetag: 23.07.1997
(51) Int. Cl.: H01R 9/26

(54) **Schutzleiteranschluss insbesondere für Reihenklemmen**
Protective wire connection, especially for terminal blocks
Borne pour conducteur de protection, en particulier pour barrettes de raccordement

(30) Priorität: 03.08.1996 DE 19631436
(43) Veröffentlichungstag der Anmeldung: 04.02.1998
(73) Patentinhaber: Weidmüller Interface GmbH & Co., 32760 Detmold (DE)
(72) Erfinder: Diekmann, Jörg, 33813 Oerlinghausen (DE); Schulze, Rainer, 32760 Detmold (DE); Hanning, Walter, 32758 Detmold (DE); Wilmes, Manfred, 32760 Detmold (DE); Schuster, Bernhard, 32758 Detmold (DE)
(74) Vertreter: Stracke, Alexander, Dipl.-Ing.

(56) Entgegenhaltungen:
- EP-A- 0 444 565
- EP-A- 0 556 560
- DE-A- 3 903 752
- DE-U- 9 012 163

## Beschreibung

Die vorliegende Erfindung betrifft einen Schutzleiteranschluß, insbesondere für Reihenklemmen, gemäß Gattungsbegriff des Patentanspruches 1.

In dem Bemühen, Schutzleiteranschlüsse, insbesondere auch solche für Reihenklemmen, zu schaffen, die selbsthaltend sind, bei denen also mit dem Kontakt- und Befestigungsfuß des Schutzleiteranschlusses selbst sowohl die Haltekraft zu einer als Schutzleitersammelschiene ausgebildeten Tragschiene erzeugt wird, wie auch die erforderliche elektrische Kontaktkraft, sind Schutzleiteranschlüsse bekannt geworden (DE 39 03 752 C2, EP 0 556 560 B1), bei denen eine gesondert einzubauende Feder entweder alleinig oder stützend zu einem in seinem unteren Bereich als Klammer ausgebildeten Kontakt- und Befestigungsfuß die erforderlichen Kräfte erzeugen soll. Zwar ist man grundsätzlich aufgrund dieser Ausbildung nicht mehr auf die zusätzlichen Haltekräfte von Rastfüßen an Isolierstoffgehäusen beispielsweise von Reihenklemmen angewiesen, doch werden bei den bekannten Ausgestaltungen großvolumige und von daher teure Federn benötigt, da diese Federn klammerartig beide Tragschienenschenkel übergreifen und dabei auch aufgrund der Größe dieser Federn die Erzeugung einer hohen Haltekraft problematisch ist.

Es ist andererseits bereits ein Schutzleiteranschluß der gattungsgemäßen Art bekannt geworden (EP 0 444 565 B1), bei der der Kontakt- und Befestigungsfuß mit mindestens einem Hakenabschnitt mindestens einen der Tragschienenschenkel untergreift und der Kontakt- und Befestigungsfuß auch auf den Tragschienenschenkeln aufsitzende Abschnitte aufweist sowie eine gesonderte Feder hat, die sich zur Erzeugung der Halte- und Kontaktkraft einerseits an einem der Tragschienenschenkel und andererseits einen an dem Kontakt- und Befestigungsfuß gebildeten Widerlager abstützt. Da hier die Feder nicht mehr beide Tragschienenschenkel beaufschlagen muß, kann die Feder relativ kurz und kräftig ausgelegt werden. Man kann dort grundsätzlich auch das Material der Feder nach den Federeigenschaften wählen, sie beispielsweise aus Federstahl machen, während man den Kontakt- und Befestigungsfuß mehr nach Kriterien einer guten elektrischen Leitung beispielsweise aus Kupfer ausbilden kann, doch ist die bekannte Konstruktion insoweit problematisch, als zur Verbindung zwischen dem Kontakt- und Befestigungsfuß und der Feder Letztere bis auf ihre Endbereiche einen Schlitz aufweist und der Kontakt- und Befestigungsfuß senkrecht stehende Abschnitte und mehrere Widerlager aufweist, so daß für die Endmontage Bereiche des Kontakt- und Befestigungsfußes durch den Schlitz der Feder gesteckt werden können und diese dabei an den Widerlagern Abstützung findet. Die dortige Feder kontaktiert in der Gebrauchsstellung unter Verformung und Erzeugung der Federkraft den einen Tragschienenschenkel von oben. Die Herstellung einer solchen Feder mit dem Schlitz ist kompliziert. Die Feder wird durch den Schlitz auch geschwächt. Der Kontakt- und Befestigungsfuß hat bei dieser Ausgestaltung eine komplizierte Raumform. Die Feder ist mit dem Kontakt- und Befestigungsfuß montagemäßig schwierig zu verbinden.

Der vorliegenden Erfindung liegt die Aufgabe zugrunde, einen Schutzleiteranschluß der gattungsgemäßen Art zu schaffen, der sich bei Erzielung hoher Halte- und Kontaktkräfte durch eine besonders einfache, preisgünstige Bauweise und eine einfache Montagemöglichkeit auszeichnet.

Die erfindungsgemäße Lösung ergibt sich aus dem kennzeichnenden Teil des Patentanspruches 1.

Die Feder in Form eines U-förmigen Bügels, die relativ kurz gehalten werden kann, ist einfach herzustellen und kann eine erhebliche Halte- und Kontaktkraft erzeugen. Der bzw. die plattenförmigen Abschnitte an dem Kontakt- und Befestigungsfuß lassen sich in einfacher Weise durch Abbiegungen aus einem ebenen Zuschnitt erzeugen. Für die Montage genügt es, die Seite mit dem Plattenabschnitt und dem übergreifenden Federbügel auf den einen Tragschienenschenkel zu setzen und auf der anderen Seite den Hakenabschnitt des Kontakt- und Befestigungsfußes unter Auslenkung und Spannung der Feder auf den anderen Tragschienenschenkel zu schnappen. Danach stehen die Tragschiene und der Schutzleiteranschluß mit der Feder in einem sicheren Halteverbund bei gutem elektrischen Kontakt.

Weiter bevorzugte Ausgestaltungen sind in den Unteransprüchen gekennzeichnet.

Ein Ausführungsbeispiel eines Schutzleiteranschlusses gemäß der Erfindung wird nachstehend unter Bezugnahme auf die beigefügte Zeichnung näher beschrieben.

Es zeigen:
- Figur 1: einen auf eine Tragschiene montierten Schutzleiteranschluß gemäß der Erfindung in Seitenansicht,
- Figur 2: den fertig gestanzten Zuschnitt für die Stromschiene samt anhängendem Kontakt- und Befestigungsfuß des Schutzleieranschlusses nach Figur 1.

Der Schutzleiteranschluß weist eine Stromschiene 1 auf, die mit Leiteranschlüssen zu bestücken ist. Im dargestellten Ausführungsbeispiel sind zur Illustration zwei Zugfedern 2 dargestellt, mit denen zwei anzuschließende Leiter mit den beiden Stromschienenabschnitten fest und elektrisch kontaktierend in der üblichen Weise verbunden werden können. Von dem mittleren Bereich der Stromschiene 1 wird, ausgehend von dem in Figur 2 dargestellten ausgestanzten ebenen Zuschnitt, der Kontakt- und Befestigungsfuß 3 abgewinkelt, der zur elektrischen Kontaktierung und zur Festsetzung an bzw. mit einer Tragschiene 4, die als Schutzleitersammelschiene dient, ausgebildet ist. Es handelt sich um eine symmetrische Hutschiene mit den beiden Tragschienenschenkeln 4a, 4b.

Im Kontakt- und Verbindungsbereich der Tragschiene 4 hat der Kontakt- und Befestigungsfuß 3 auf seiner einen Seite einen Hakenabschnitt 5, der den einen Tragschienenschenkel 4a untergreifen kann. Benachbart zu dem Hakenabschnitt 5 ist an dem Kontakt- und Befestigungsfuß 3 zur besseren Kontaktierung und Halterung ein Plattenabschnitt 6 aus dem Zuschnitt abgewinkelt, der auf der Oberseite des Tragschienenschenkels 4a aufsitzen kann. Am rückwärtigen Zuschnittende des Hakenabschnittes 5 ist noch eine Stegplatte 7 abgewinkelt, die beispielsweise mittelbar als Angriffsfläche zum Abrasten von der Tragschiene dient.

An der gegenüberliegenden Seite des Kontakt- und Befestigungsfußes 3, der zum Zusammenwirken mit dem Tragschienenschenkel 4b bestimmt ist, ist am dortigen Zuschnittbereich ein Plattenabschnitt 8 abgewinkelt, dessen außenliegendes Ende zum Kontakt mit der Oberseite des Tragschienenschenkels 4b vorgesehen ist und hierzu unterseitig zur Verbesserung der Kontaktierung eine kleine Spitze 9 aufweisen kann. Der Plattenabschnitt 8 verläuft ausgehend von seinem äußeren, den Tragschienenschenkel 4b kontaktierenden Ende zur Tragschienenmitte hin schräg ansteigend und bildet mit diesem erhöht etwa im mittleren Bereich der Tragschiene 4 liegenden Ende ein erstes Widerlager für einen im wesentlichen U-förmigen Federbügel 10.

Im Außenbereich des Zuschnittes ist auf dieser Seite des Kontakt- und Befestigungsfußes 3 ein weiterer Plattenabschnitt 11 abgewinkelt, auf dessen Oberkante sich der U-förmige Federbügel 10 im Bereich des hier liegenden U-Schenkels abstützt. Der hier betroffene U-Schenkel ist nach unten verlängert und so ausgebildet, daß er den Tragschienenschenkel 4b untergreifen kann.

Zur Montage genügt es, den U-förmigen Federbügel 10 von der Seite her auf die Plattenabschnitte 8 und 11 zu setzen und den Stromschienenanschluß mit dem Federbügel 10 dann von der Seite her auf den Tragschienenschenkel 4b zu drücken, so daß er praktisch in den Spaltbereich zwischen dem Plattenabschnitt 8 und dem verlängerten Ende des U-förmigen Bügels 10 gelangt. Es genügt dann, den Schutzleiteranschluß herumzuklappen, bis der Hakenabschnitt 5 unter den Tragschienenschenkel 4a rastet. Dieser Vorgang ist mit einer Auslenkung und Spannung des U-förmigen Federbügels 10 verbunden. Nach dem Aufschnappen gibt der aufgespreizte U-förmige Federbügel 10 dem Schutzleiter einen sicheren Halt auf der Tragschiene 4 unter Gewährleistung einer hohen Kontaktkraft.

Aus der vorstehenden Schilderung und der Anschauung des Zuschnittes ergibt sich, daß der Schutzleiteranschluß bezüglich seiner Stromschiene und des Kontakt- und Befestigungsfußes in einfacher Weise durch Zuschneiden und entsprechendes Abwinkeln herzustellen ist. Auch die Herstellung des U-förmigen relativ kurzen Federbügels 10 ist einfach, ebenso die Montage des Schutzleiteranschlusses an der Tragschiene.

Bei der Materialwahl kann beim Kontakt- und Befestigungsfuß 3 auf ein gutes Leitvermögen abgestellt werden, bezüglich des U-förmigen Federbügels 10 kann auf die Erzielung einer hohen Federkraft abgestellt werden.

Hervorzuheben ist schließlich, daß vom Bauprinzip her, also dadurch, daß die Feder 10 nur mit dem einen Traschienenschenkel 4b zusammenwirkt, dieses Bauprinzip eines Stromschienenanschlusses flexibel und vielgestaltig ausgebildet sein kann, da man in der Gestaltung des Hakenabschnittbereiches frei ist, sich an die Gegebenheiten der jeweiligen Tragschiene anzupassen. Beispielsweise bei einer deutlich breiteren Tragschiene als der dargestellten wäre lediglich der Kontakt- und Befestigungsfuß entsprechend breiter zu halten. Auch bei einer abweichenden Konfiguration der Tragschiene an ihrem einen Ende könnte der Kontakt- und Befestigungsfuß in dem damit zusammenwirkenden Bereich dann entsprechend umgestaltet sein.

## Patentansprüche

1. Schutzleiteranschluß, insbesondere für Reihenklemmen, bestehend aus
einem Stromschienenstück (1) mit Leiteranschlüssen (2) und einem damit verbundenen Kontakt- und Befestigungsfuß (3), der für eine Festsetzung auf einer Tragschiene (4) mit Tragschienenschenkeln 4a ausgelegt ist,
wobei der Kontakt- und Befestigungsfuß (3)
- einen Hakenabschnitt (5) zum Untergreifen des einen Tragschienenschenkels (4a),
- Abschnitte zum Aufsitzen auf den Tragschienenschenkeln und
- eine gesonderte Feder (10) aufweist, die dazu ausgelegt ist, sich zur Erzeugung der Halte- und Kontaktkraft einerseits an dem einem Tragschienenschenkel (4b) und andererseits an einem Abschnitt des Kontakt- und Befestigungsfußes (3) abzustützen,
**dadurch gekennzeichnet, daß**
der Kontakt- und Befestigungsfuß (3) an der dem Hakenabschnitt (5) gegenüberliegenden Seite einen Plattenabschnitt (8) zum Kontaktieren der Oberseite des zugeordneten Tragschienenschenkels (4b) aufweist, dessen beide Enden von der als U-förmiger Bügel ausgebildeten Feder (10) übergriffen sind,
wobei das eine Federende dazu ausgebildet ist, den einen Tragschienenschenkel (4b) federnd zu untergreifen.

2. Schutzleiteranschluß nach Anspruch 1, **dadurch gekennzeichnet, daß** der von dem U-förmigen Federbügel (10) übergriffene Plattenabschnitt ausgehend von seinem zur Kontaktierung der Oberseite des Tragschienenschenkels (4b) ausgelegten Außenende in Richtung der Tragschienenmitte hin schräg nach oben verläuft und mit seinem oberliegenden Ende ein Widerlager für den einen Schenkel des U-förmigen Federbügels (10) bildet.

3. Schutzleiteranschluß nach Anspruch 1 oder 2, **dadurch gekennzeichnet, daß** an dem Kontakt- und Befestigungsfuß (3) ein weiterer Plattenabschnitt (11) vorgesehen ist, auf dem der U-förmige Federbügel (10) in der Nähe seines Schenkels zum Zusammenwirken mit dem Tragschienenschenkel (4b) abgestützt ist.

4. Schutzleiteranschluß nach einem der vorhergehenden Ansprüche, **dadurch gekennzeichnet, daß** der Plattenabschnitt (8) zur Kontaktierung der Oberseite des einen Tragschienenschenkels (4b) unterseitig im Bereich seiner Kontaktzone zum Tragschienenschenkel (4b) eine Spitze (9) aufweist.

5. Schutzleiteranschluß nach einem der vorhergehenden Ansprüche, **dadurch gekennzeichnet, daß** der Kontakt- und Befestigungsfüß auch auf der Seite des Hakenabschnittes (5) einen Plattenabschnitt (6) zur Kontaktierung der Oberseite des dortigen Tragschienenschenkels (4a) aufweist.

## Claims

1. Earth conductor connection, especially for terminal blocks, consisting of a busbar member (1) with conductor terminals (2) and a contacting and fastening foot (3) which is connected therewith and which is designed for fixing on a carrier rail (4) with carrier rail limbs (4a), wherein the contacting and fastening foot (3) comprises a hook portion (5) for engaging under one carrier rail limb (4a), portions for seating on the carrier rail limbs and a separate spring (10) which for generating the retaining and contact force is for that purpose designed to be supported on the one hand at the one carrier rail limb (4b) and on the other hand at a portion of the contacting and fastening foot (3), **characterised in that** the contacting and fastening foot (3) has at the side opposite the hook portion (5) a plate portion (8) for contacting the upper side of the associated carrier rail limb (4b), the ends of which are engaged over by the spring (10) constructed as a U-shaped yoke, wherein the one spring end is constructed for the purpose of resiliently engaging under the one carrier rail limb (4b).

2. Earth conductor connection according to claim 1, **characterised in that** the plate portion engaged over by the U-shaped spring yoke (10) extends obliquely upwardly in direction of the carrier rail centre starting from its outer end intended for contacting the upper side of the carrier rail limb (4b) and forms by its upwardly disposed end a counterbearing for the one limb of the U-shaped spring yoke (10).

3. Earth conductor connection according to claim 1 or 2, **characterised in that** a further plate portion (11), on which the U-shaped spring yoke (10) is supported in the vicinity of its limb for co-operation with the carrier rail limb (4b), is provided at the contacting and fastening foot (3).

4. Earth conductor connection according to one of the preceding claims, **characterised in that** the plate portion (8) for contacting the upper side of the one carrier rail limb (4b) has a point (9) at the underside in the region of its contact zone with the carrier rail limb (4b).

5. Earth conductor connection according to one of the preceding claims, **characterised in that** the contacting and fastening foot also has on the side of the hook portion (5) a plate portion (6) for contacting the upper side of the carrier rail limb (4a) there.

## Revendications

1. Branchement de conducteur de terre, en particulier pour barrettes de bornes, constitué
d'une pièce de rail électrique (1) avec des branchements de conducteur (2) et un pied de contact et de fixation (3) relié à celle-ci, qui est conçu pour une fixation sur un rail porteur (4) avec des branches de rail porteur (4a), le pied de contact et de fixation (3) comportant
- une portion à crochet (5) destinée à passer sous une branche de rail porteur (4a),
- des portions destinées à s'appliquer sur les branches de rail porteur et
- un ressort (10) séparé qui est dimensionné pour produire la force de maintien et de contact d'une part sur une branche de rail porteur (4b) et d'autre part sur une portion du pied de contact et de fixation (3),
**caractérisé en ce que**
le pied de contact et de fixation (3) comporte, sur le côté faisant face à la portion à crochet (5), une portion en forme de plaque (8) pour le contact avec le côté supérieur de la branche de rail porteur (4b) associée, le ressort (10) réalisé en tant qu'étrier en U passant sur les deux extrémités de cette portion en forme de plaque,
une extrémité du ressort étant réalisée pour passer élastiquement sous une branche de rail porteur (4b).

2. Branchement de conducteur de terre selon la revendication 1, **caractérisé en ce que** la portion en forme de plaque, sur laquelle passe l'étrier à ressort (10) en U, s'étend obliquement vers le haut, à partir de son extrémité extérieure, conçue pour établir le contact avec le côté supérieur de la branche de. rail porteur (4b), en direction du milieu du rail porteur, et forme, avec son extrémité supérieure, une contre-butée pour une branche de l'étrier à ressort (10) en U.

3. Branchement de conducteur de terre selon la revendication 1 ou 2, **caractérisé en ce qu'**il est prévu sur le pied de contact et de fixation (3) une autre portion en forme de plaque (11) sur laquelle l'étrier à ressort (10) en U prend appui à proximité de sa branche, pour coopérer avec la branche de rail porteur (4b).

4. Branchement de conducteur de terre selon l'une des revendications précédentes, **caractérisé en ce que** pour réaliser le contact avec le côté supérieur d'une branche de rail porteur (4b), la portion en forme de plaque (8) présente une pointe (9) sur le côté inférieur, dans la région de sa zone de contact avec la branche de rail porteur (4b).

5. Branchement de conducteur de terre selon l'une des revendications précédentes, **caractérisé en ce que** le pied de contact et de fixation présente aussi une portion en forme de plaque (6), sur le côté de la portion à crochet (5), pour réaliser le contact avec le côté supérieur de la branche de rail porteur (4a) se trouvant à cet endroit.
